# EUROPÄISCHE PATENTSCHRIFT

(11) **EP 3 152 771 B1**
(45) Veröffentlichungstag und Bekanntmachung des Hinweises auf die Patenterteilung: **29.08.2018**
(21) Anmeldenummer: 15727926.6
(22) Anmeldetag: 29.05.2015
(51) Int. Cl.: H01C 7/12, H01H 37/08, H01H 37/32, H01H 37/60, H01H 37/74, H01T 1/14, H01H 37/76

(54) **VORRICHTUNG ZUM THERMISCHEN AUSLÖSEN ODER ABTRENNEN EINES ÜBERSPANNUNGSSCHUTZGERÄTES**
DEVICE FOR THERMALLY TRIPPING OR DISCONNECTING AN OVERVOLTAGE PROTECTION DEVICE
DISPOSITIF POUR SÉPARER OU DÉCLENCHER THERMIQUEMENT UN APPAREIL DE PROTECTION CONTRE LES SURTENSIONS

(30) Priorität: 04.06.2014 DE 102014008366
(43) Veröffentlichungstag der Anmeldung: 12.04.2017
(73) Patentinhaber: Dehn + Söhne GmbH + Co. KG, 92318 Neumarkt/Opf. (DE)
(72) Erfinder: STRANGFELD, Uwe, 90429 Nürnberg (DE); HIERL, Stephan, 92318 Neumarkt (DE)
(74) Vertreter: Kruspig, Volkmar
(86) Internationale Anmeldenummer: PCT/EP2015/061931
(87) Internationale Veröffentlichungsnummer: WO 2015/185447

(56) Entgegenhaltungen:
- EP-A1- 2 355 274
- WO-A1-2007/093572
- WO-A1-2013/066538
- DE-A1-102010 061 110
- DE-U1-202014 002 496

## Beschreibung

Die Erfindung betrifft eine Vorrichtung zum thermischen Auslösen oder Abtrennen eines Überspannungsschutzgerätes mit einem Sperrelement, auf welches eine erste Kraft wirkt und welches so fixiert ist, dass es sich bei Überschreiten einer Grenztemperatur löst; einem Schieber, der in einem ersten Zustand durch das fixierte Sperrelement blockiert ist und auf den eine zweite Kraft wirkt, um diesen in einen zweiten Zustand zu überführen, wenn das Sperrelement gelöst ist, gemäß dem Oberbegriff des Anspruches 1.

Die DE 10 2006 037 551 B4 zeigt eine arretierte Abtrenneinrichtung, wobei ein bewegliches Lotformteil durch eine vorgespannte Feder unter Kraft gesetzt wird, dieser aber nicht ausweichen kann, solange ein Lotbolzen den Bewegungsweg blockiert. Schmilzt der Lotbolzen durch eine thermische Überlastung, die beispielsweise von einem hohen Strom verursacht wird, bewegt sich das Lotformteil und damit ein Schieber, so dass ein Stromkreis geschlossen wird, der beispielsweise ein Warnsignal ausgibt.

Die DE 10 2010 061 110 A1 offenbart ebenfalls eine thermische Abtrennvorrichtung, wobei ein erster Leiterabschnitt mit einem zweiten Leiterabschnitt über einen thermisch lösbaren Kontakt galvanisch gekoppelt ist. Bei zu hoher Temperatur löst sich die Kontaktstelle und der erste Leiterabschnitt wird durch eine ständig auf ihn wirkende Kraft in einen Isolierabschnitt befördert, so dass zwischen den beiden Leiterabschnitten keine elektrische Verbindung mehr möglich ist.

Die DE 10 2005 045 778 A1 betrifft eine Temperatursicherung. Zwei Leiterabschnitte werden über einen dritten Leiterabschnitt verbunden. Wenn eine zu hohe Temperatur vorliegt, wird dieser Leiterabschnitt durch einen aktuierten Bolzen so bewegt, dass er nicht mehr als Verbindungselement zwischen den beiden anderen Leiterabschnitten wirkt und einen über die Leiterabschnitte geschlossenen Stromkreis unterbricht. Eine Steuerung vergleicht eine sensorisch erfasste Temperatur mit einer vorgegebenen Grenztemperatur und löst eine Bewegung des Bolzens aus, wenn die Grenztemperatur überschritten ist. Anstelle einer aktiven Lösung mit einer Steuerung und einem Sensor kann auch eine passive Lösung durch ein vorgespanntes Feder- oder Biegeelement realisiert sein, bei dem eine Entspannungsbewegung durch eine mechanische Sicherung blockiert ist. Die mechanische Sicherung löst sich bei Überschreiten einer Grenztemperatur, wodurch die Entspannungsbewegung des Feder- oder Biegeelementes das Verbindungselement aus dem Leiterabschnitt befördert und somit den Stromkreis unterbricht. Des Weiteren, offenbaren WO 2013/066538 A1, DE 20 2014 002496 U1 und EP 2355 274 A1 relevante Überspannungsschutzgeräte mit thermisch auslösbaren und/oder vorgespannten Schalteinrichtungen. Nachteilig im Stand der Technik sind dabei insbesondere hohe Kosten, Wartungsanfälligkeit sowie mangelnde Robustheit aktiver Lösungen. Passive Lösungen dagegen sind dadurch beeinträchtigt, dass auf die Sperrelemente unnötig hohe Kräfte wirken, weil gleichzeitig zur Unterbrechung durch die Kräfte auch eine weitere Wirkung, z.B. eine Bewegung eines Schiebers, eines Schaltkontaktes oder dergleichen, durchgeführt werden soll. Dadurch kann es zu einer "schleichenden Auslösung" der Trennvorrichtung kommen bevor überhaupt eine relevante thermische Überlastung aufgetreten ist.

Aufgabe der vorliegenden Erfindung ist es, eine weiterentwickelte Vorrichtung zum thermischen Auslösen oder Abtrennen eines Überspannungsschutzgerätes anzugeben, welche ausreichende mechanische Kräfte zur Betätigung einer Anzeige, eines Schaltkontaktes oder dergleichen bereitstellt.

Diese Aufgabe wird durch eine Vorrichtung zum thermischen Auslösen eines Schiebers eines Überspannungsschutzgerätes gemäß Anspruch 1 gelöst. Die Unteransprüche betreffen mindestens bevorzugte Weiterbildungen.

Eine erfindungsgemäße Vorrichtung zum thermischen Auslösen eines Überspannungsschutzgerätes umfasst ein Sperrelement. Das Sperrelement ist an der Vorrichtung fixiert. Die Fixierung weist bis zu einer Grenztemperatur eine hinreichende Funktion auf, wodurch das Sperrelement bis zu dieser Grenztemperatur fest an seiner Position verbleibt. Bei Überschreiten dieser Grenztemperatur verliert die Fixierung ihre Funktion, so dass sich das Sperrelement von seiner zuvor eingenommenen Position lösen kann. Auf das Sperrelement wirkt im fixierten Zustand eine erste Kraft. Diese Kraft bewirkt lediglich, dass das Sperrelement sich aus seiner ursprünglichen Position bewegt, nachdem die Fixierung wegen einer zu hohen Temperatur funktionslos geworden ist.

Des Weiteren umfasst die erfindungsgemäße Vorrichtung einen Schieber, der in einem ersten Zustand durch das fixierte Sperrelement mittelbar blockiert ist. Auf den Schieber wirkt eine zweite Kraft. Die zweite Kraft überführt den Schieber in einen zweiten Zustand, wenn das Sperrelement gelöst ist.

Außerdem weist die erfindungsgemäße Vorrichtung eine Halteeinrichtung auf. Diese ist mit dem Schieber, insbesondere lösbar oder fest, verbunden. Durch die Halteeinrichtung blockiert das Sperrelement mittelbar den Schieber. Die Halteeinrichtung ist so gestaltet, dass die zweite Kraft, die auf den Schieber wirkt, im Wesentlichen nur reibschlüssig und nicht in Bewegungsrichtung der ersten Kraft auf das Sperrelement wirkt.

Durch das Sperrelement kann z. B. ein elektrischer Stromkreis geschlossen sein. Dies kann insbesondere dadurch erfolgen, dass das Sperrelement elektrisch leitend ausgestaltet ist. Zusätzlich oder alternativ kann durch den Schieber ein Stromkreis geschlossen sein, wenn dieser sich im ersten Zustand befindet. Dieser Stromkreis wird vorzugsweise unterbrochen, wenn der Schieber sich in den zweiten Zustand bewegt. Insbesondere kann dieser Stromkreis im zweiten Zustand unterbrochen sein. Das Sperrelement kann auch ein elektrisches Bauteil, z. B. ein Varistor oder ein Gasableiter sein, das durch Löten auf einer Leiterplatte fixiert ist.

Der Grundgedanke der Erfindung besteht darin, das Sperrelement von der zweiten, größeren Kraft, die erforderlich ist, um den Schieber zu bewegen und eine Aktion auszulösen, zu entkoppeln. Dies erfolgt dadurch, dass im Wesentlichen keine formschlüssigen Kräfte, die ihren Ursprung in der zweiten Kraft haben, auf das Sperrelement wirken. Nur die erste Kraft, wirkt formschlüssig, also direkt auf das Sperrelement. Die zweite Kraft wirkt im Wesentlichen allein reibschlüssig, also indirekt auf das Sperrelement. Dadurch wird eine negative Auswirkung der zweiten Kraft auf das Befestigungsmittel, z. B. Lot für das Sperrelement vermindert. Insbesondere kann als zweite Kraft, die zur Bewegung des Schiebers notwendig ist, eine hohe Kraft realisiert werden, ohne dass dadurch das Sperrelement langfristig aus seiner Fixierung gedrückt wird und dadurch die Vorrichtung einer "schleichenden Auslösung" unterliegt.

In einer Ausführungsform wird nach einem ersten Aspekt die erste Kraft durch eine vorgespannte Feder erzeugt. Diese kann insbesondere eine Druckfeder sein, welche nur die zur Verschiebung des Sperrelements notwendige Kraft bereitstellt und kein unnötiger Kraftüberschuss vorliegt. Die erste Kraft kann analog dazu auch durch eine Zugfeder bewirkt werden. Zusätzlich oder alternativ kann die erste Kraft auch durch eine Masse erzeugt werden, wodurch eine Gravitationskraft auf das Sperrelement wirkt. Nach einem zweiten Aspekt dieser Ausführungsform kann auch die zweite Kraft durch eine vorgespannte Feder, die eine Zugfeder oder eine Druckfeder sein kann, erzeugt werden. Zusätzlich oder alternativ kann diese Kraft auch durch eine Masse bewirkt werden, insbesondere durch die Masse des Schiebers.

In einer Ausführungsform umfasst die Halteeinrichtung wenigstens zwei zangenartige, nachgiebige Backen, die sich im ersten Zustand gegen das fixierte Sperrelement und gegen eine Umgebung des Schiebers abstützen. Eine Umgebung im Sinn der Erfindung kann dabei insbesondere ein Gehäuse oder eine Gehäusezwischenwand der Vorrichtung sein, oder einer Einrichtung, die mit der erfindungsgemäßen Vorrichtung verbunden ist. Insbesondere sind die Backen elastisch nachgiebig ausgebildet, so dass diese nach einer erzwungen Verformung wieder in ihren ursprünglichen Zustand gelangen. Dadurch kann das Halteelement insbesondere wiederverwendet werden.

Vorzugsweise sind die Backen so angeordnet sind, dass sich auf das Sperrelement wirkende Normalkräfte im Wesentlichen kompensieren. Dies kann insbesondere durch zwei gegenüberliegende Backen realisiert werden. Denkbar ist auch eine Variante mit drei Backen die jeweils um 60 Grad versetzt sind, so dass auch hier im Wesentlichen keine resultierende Kraft auf das Sperrelement wirkt. Nach dem gleichen Prinzip können vorzugsweise auch mehr Backen angeordnet sein, die noch enger zusammenliegen. Vorzugsweise können eine oder mehrere Backen eine abgeschrägte Stufung aufweisen, die sich gegen die Umgebung, insbesondere ein Gehäuse oder eine Gehäusetrennwand, so abstützen, dass die zweite Kraft ein Nachgeben einer oder mehrerer Backen bewirkt, wenn diese nicht mehr durch das gelöste Sperrelement blockiert sind. Insbesondere ist im ersten Zustand ein Nachgeben einer oder mehrerer Backen blockiert, dadurch dass diese durch die Stufung gegen das Sperrelement gedrückt werden und im Wesentlichen kein Raum zum Nachgeben besteht. Stufung und Sperrelement bewirken, dass die größere, zweite Kraft zur Umgebung abgeleitet wird und nicht die Fixierung des Sperrelementes beeinträchtigt.

Vorzugsweise kann eine Stufung Teil einer Nut sein, die sich gegen eine entsprechende Nocke der Umgebung abstützt. Alternativ kann eine Stufung Teil einer Nocke sein, die sich gegen eine entsprechende Nut der Umgebung abstützt. Insbesondere kann durch eine Nut-Nocken-Verbindung die Halteeinrichtung und/oder der Schieber beim Einbau einfach und genau positioniert werden, insbesondere, ohne dass eine nachträgliche Verschiebung stattfindet.

In einer Ausführungsform ist die temperaturabhängige Fixierung des Sperrelements durch eine Lötverbindung realisiert. Dadurch kann direkt über die Fixierung des Sperrelements ein elektrisches Bauelement angeschlossen werden. Insbesondere kann dieser Stromkreis unterbrochen werden, wenn die Fixierung sich wegen einer thermischen Überlastung löst. Alternativ kann dieser Stromkreis durch Lösung der Fixierung nicht unterbrochen sein, sondern vorzugsweise erst, nachdem das Sperrelement durch die erste Kraft bewegt wird. Zusätzlich oder alternativ kann die Fixierung durch ein temperaturabhängiges Klebemittel realisiert werden. In einer Variante kann die Fixierung, insbesondere zusätzlich, durch eine Wachsverbindung realisiert sein.

In einer Ausführungsform weist die Vorrichtung eine Keilfläche auf, welche das Sperrelement relativ zu seiner Umgebung, an der dieses im ersten Zustand fixiert ist, anhebt, wenn es beim Übergang in den zweiten Zustand gegen den Keil gedrückt wird. Insbesondere befindet sich der Keil kollinear zur ersten Kraft, welche das Sperrelement verschiebt. Dadurch kann insbesondere das Sperrelement schneller und/oder effektiver von der Fixierung gelöst werden, wenn eine thermische Überlastung vorausgegangen ist. Außerdem wird vorzugsweise eine elektrische Verbindung sicherer getrennt, wenn über das Sperrelement, insbesondere durch eine Lötfixierung, im ersten Zustand ein elektrischer Stromkreis geschlossen ist. Insbesondere kann der Keil einer Lichtbogenbildung entgegen wirken, wenn das Sperrelement schnell vom vorhandenen elektrischen Potential entfernt wird.

In einer Ausführungsform stützt sich das Element, welches die erste Kraft erzeugt, also insbesondere eine dafür verwendete Feder, am Schieber ab. Zusätzlich oder alternativ können die krafterzeugenden Elemente so angeordnet sein, das die erste Kraft und die zweite Kraft parallel, insbesondere kollinear, zu einander sind. Dadurch kann eine kompakte und/oder modulare Bauweise der Vorrichtung realisiert werden.

In einer Ausführungsform weist die Vorrichtung eine Anzeigefläche auf, die den jeweiligen Zustand (erster Zustand, zweiter Zustand) des Schiebers signalisiert. Die Anzeigefläche kann insbesondere fest oder lösbar am Schieber angeordnet sein.

In einer Ausführungsform weist die Vorrichtung eine Fernmeldeeinrichtung auf, die den jeweiligen Zustand (erster Zustand, weiter Zustand) der Vorrichtung signalisiert. Insbesondere ist die Fernmeldeeinrichtung direkt mit dem Schieber verbunden und/oder wird durch diesen ausgelöst. Vorzugsweise ist die Fernmeldeeinrichtung zum Schließen oder Unterbrechen eines Stromkreises eingerichtet, so dass nach einer Variante der Stromkreis im ersten Zustand unterbrochen ist und im zweiten Zustand geschlossen ist. Dadurch kann aktiv ein Umschalten in einen zweiten Zustand realisiert werden. Zusätzlich oder alternativ ist es auch möglich, dass durch die Fernmeldeeinrichtung in einem ersten Zustand ein Stromkreis geschlossen ist und in einem zweiten Zustand unterbrochen.

In einer Ausführungsform ist das Sperrelement und/oder die Halteeinrichtung reibungsmindernd beschichtet. Dadurch können insbesondere die durch die Halteeinrichtung, über das Sperrelement durch die zweite Kraft erzeugten Reibungskräfte gemindert werden. Insbesondere ist damit eine noch umfassendere Entkopplung der zweiten Kraft vom Sperrelement möglich, so dass im Wesentlichen nur die erste Kraft auf das Sperrelement wirkt und ein schnelles Herausbewegen des Sperrelementes aus den Backen gegeben ist.

Nach einer Ausführungsform ist die Kontaktfläche zwischen Sperrelement und Halteeinrichtung klein. Insbesondere kann eine oder mehrere Backen der Halteeinrichtung so gestaltet sein, dass sie im Wesentlichen nur in einem Punkt auf dem Sperrelement aufliegt. Zusätzlich oder alternativ kann auch das Sperrelement so gestaltet sein, dass die Halteeinrichtung im Wesentlichen nur an einem Punkt aufliegen kann. Bevorzugt kann das Sperrelement keil- oder kegelförmig geformt sein, so dass beim Übergang in den zweiten Zustand, nach einer ersten Verrückung, das Sperrelement aus seiner Fixierung herausschnellt. Insbesondere kann auch die Halteeinrichtung, insbesondere eine oder mehrere Backen, so angefast sein, dass nach einer ersten Verrückung beim Übergang in den zweiten Zustand, die Kraftentkopplung aufgehoben wird und das Sperrelement durch die zweite Kraft zusätzlich beschleunigt wird.

Merkmale verschiedener Ausführungsbeispiele können in weiteren, nicht dargestellten Ausführungsformen vorteilhaft miteinander kombiniert werden. Weitere Vorteile und Merkmale ergeben sich aus den Unteransprüchen und den Ausführungsbeispielen. Hierzu zeigt, teilweise schematisiert:
- Fig. 1:: eine erfindungsgemäße Ausführungsform in einem ersten Zustand;
- Fig. 2:: eine erfindungsgemäße Ausführungsform mit einem gelösten Sperrelement;
- Fig. 3:: eine erfindungsgemäße Ausführungsform beim Übergang in den zweiten Zustand;
- Fig. 4:: eine erfindungsgemäße Ausführungsform in einem zweiten Zustand und
- Fig. 5:: eine praktisch realisierte Ausführungsform der Erfindung.

Fig. 1 zeigt eine Vorrichtung zum thermischen Auslösen oder Abtrennen eines Überspannungsschutzgerätes mit einer Anzeigefläche und Schieber (S1) im ersten Zustand (Z1). Auf diesen wird durch eine Spiralfeder eine Kraft (F2) aufgebracht. Die Spiralfeder stützt sich dazu an einem Gehäuse (G) ab, in dem der Schieber (S1) gelagert ist. Die Spiralfeder dient dabei als Kraftspeicher, wobei die Kraft (F2) entsprechend hoch ist, um den Schieber (S1) zu bewegen. Der Schieber (S1) weist eine Halteeinrichtung auf, welche durch zwei gegenüberliegende Backen (B) realisiert ist.

An einer Leiterplatte (L) ist des Weiteren ein Sperrelement (A1), z. B. in Form eines Varistors, fixiert. Die Fixierung erfolgt über nicht dargestellte Lötverbindungen an zwei metallischen Leiterzügen (R), die das Sperrelement (A1) vorne und hinten halten und kontaktieren.

Die Backen (B) der Halteeinrichtung (H1) sind nachgiebig ausgestaltet, insbesondere aus einem flexiblen Kunststoffmaterial bestehend. Weiterhin weisen die Backen (B) jeweils eine nach außen orientierte Nut auf. Diese sind dazu da, jeweils einen Nocken (H2) aufzunehmen, die als Teil des Gehäuses (G) realisiert sind. Durch die zweite Kraft (F2) wird der Schieber (S1) in Richtung des Sperrelements (A1) gedrückt. Durch die Nocken (H2), welche in die Nut der Backen (B) eingreifen, wird diese Kraft auf die Backen (B) so umgeleitet, dass diese nach innen gedrückt werden.

Ein Ausweichen der Backen (B) nach innen wird allerdings durch das Sperrelement (A1) verhindert, welches zwischen den Enden der Backen (B) angeordnet ist. Dadurch wird eine Bewegung der Backen (B) zueinander verhindert und damit auch eine Bewegung des Schiebers (S1). In diesem ersten Zustand, in dem das Sperrelement (A1) fest am Verdrahtungsträger fixiert ist, verhindert das Sperrelement (A1) eine Bewegung der Backen (B) des Schiebers zueinander. Die Zangen der Backen können also nicht zusammengedrückt werden. Eine Bewegung des Schiebers ist durch die Rastverbindung (H1;H2) ausgeschlossen.

Durch die gegenüber angeordneten Backen (B) kompensieren sich die Normalkräfte, die über die Backen (B) durch die zweite Kraft (F2) auf die Halteeinrichtung (H1) aufgebracht werden. Dadurch ergibt sich, dass die resultierende Normalkraft auf das Sperrelement (A1) verschwindet. Die zweite Kraft (F2) ist somit von einer direkten Wirkung auf das Sperrelement (A1) im ersten Zustand entkoppelt.

Fig. 2 zeigt die Vorrichtung zum thermischen Auslösen eines Überspannungsschutzgerätes aus Fig. 1. Dabei hat sich die Fixierung des Sperrelements (A1) durch Überschreiten einer Grenztemperatur gelöst und die Vorrichtung geht in den zweiten Zustand (Z2) über.

Zwischen den Backen (B) befindet sich eine Feder, die sich am Schieber (S1) abstützt und in einem vorgespannten Zustand direkt eine erste Kraft (F1) auf das Sperrelement (A1) ausübt. Diese Kraft führt zu einer Beschleunigung des Sperrelements (A1), wenn dieses von der Fixierung gelöst ist. Die Feder ist so dimensioniert und die erste Kraft (F1) auf das Sperrelement (A1) gerade so zu bemessen, dass die beabsichtigte Wirkung, nämlich die Beschleunigung des Sperrelements (A1) nach dem Lösen der Fixierung, eintritt.

Fig. 3 zeigt die Vorrichtung nach Fig.1 und 2, wobei der Zustandsübergang in einer zweiten Phase ist. Durch die erste Kraft (F1) wurde das Sperrelement (A1) aus den Backen (B) herausgedrückt. Dadurch können sich die Backen (B) der Halteeinrichtungen nach innen bewegen. Durch die zweite Kraft (F2) werden die Backen (B) über die Rastmittel, insbesondere durch die Nocken des Gehäuses nach Innen gedrückt, so dass die rechte Seite der Nut der Backen (B) eine Bewegung des Schiebers (S1) nicht mehr blockiert. Die Rastverbindung (H1) ist somit überwunden. Die zweite Kraft (F2) beschleunigt den Schieber (S1) und bewegt somit auch die Anzeigefläche (A) nach links. Dies signalisiert z. B. ein Auslösen des Überspannungsschutzgerätes.

Figürlich links neben der Fixierung des Sperrelements (A1) befindet sich ein Steg (S), der dazu dient das Sperrelement (A1) von seiner Fixierung abzuheben und insbesondere vollständig zu trennen. Dies erfolgt dadurch, dass das Sperrelement (A1) durch die erste Kraft (F1) auf den Steg (S) geschoben wird. Durch diese vollständige Trennung wird sichergestellt, dass die elektrische Verbindung, die durch die Fixierung erfolgt, auch vollständig unterbrochen ist und somit der dadurch geschlossene Stromkreis ebenfalls unterbrochen ist. Insbesondere ist damit auch eine Lichtbogenbildung ausgeschlossen.

Fig. 4 zeigt die Vorrichtung nach Fig.1, 2 und 3 im zweiten Zustand (Z2). Der Schieber (S1) ist vollständig nach links bewegt. Die flexiblen Backen (B) der Halteeinrichtung (H1) sind wieder in ihrer Ausgangsform. Das Sperrelement (A1) wird über den Steg (S) von der Fixierung und dem Verdrahtungsträger, insbesondere den unter Spannung stehenden Leiterbahnen (R), wegbeschleunigt. Die Kraft (F2) wirkt hierbei unterstützend.

Fig. 5 zeigt eine Ansicht einer praktisch realisierten Ausführungsform der Erfindung mit teilweggebrochenem Gehäuse (G). Bei dieser Ausführungsform handelt es sich um eine Vorrichtung zum Überspannungsschutz, wobei als Überspannungsschutzelement mindestens ein Varistor (V) eingesetzt ist. Dieser Varistor (V) befindet sich innerhalb des Gehäuses (G). Die eigentliche Vorrichtung zum thermischen Auslösen und Abtrennen des Varistors (V) ist ebenfalls im Gehäuse (G) integriert.

Das Sperrelement (A1) befindet sich auch bei dieser Ausführungsform auf einer Leiterplatte (L) und ist mit dort vorhandenen (in der Figur nicht gezeigten) Leiterzügen bzw. Anschlussflächen, insbesondere durch Löten kontaktiert. Der Schieber (S1) steht unter der Vorspannungskraft (F2). Innerhalb des Schiebers (S1) befindet sich ein weiteres, eine Vorspannkraft (F1) erzeigendes Mittel, insbesondere ebenfalls eine Feder. Diese Feder drückt mit ihrem linksseitigen Ende auf eine Stirnseite des Sperrelementes (A1). Die Kraft (F1) ist kleiner als die Kraft (F2).

Die elastischen Backen (B) sind an einer zueinander gerichteten Bewegung durch Klemmung am Sperrelement (A1) gehindert, zumindest solange, wie das Sperrelement (A1) fest mit der Leiterplatte (L) verbunden ist. Beim Erreichen einer Grenztemperatur löst sich diese insbesondere Lötverbindung, und das Sperrelement wird mit Hilfe der Kraft (F1) aus seiner ursprünglichen Lage in Richtung des keilartigen Steges (S) bewegt und abgehoben. Infolgedessen können sich die Backen (B) nun in eine solche Position verändern, dass die Rastverbindung (H1;H2) aufgehoben wird und die größere Kraft (F2) auf den Schieber (S1) ein zügiges Bewegen dieses ermöglicht.

### Bezugszeichen:

- S1: - Schieber
- A1: - Sperrelement
- H1;H2: - Rastverbindung
- F1: - erste Kraft
- F2: - zweite Kraft
- A: - Anzeigefläche
- R: - Leiterbahn; Anschlussfläche
- G: - Gehäuse
- B: - Backen
- S: - Steg
- Z1: - erster Zustand
- Z2: - zweiter Zustand
- V: - Varistor

## Patentansprüche

1. Vorrichtung zum thermischen Auslösen oder Abtrennen eines Überspannungsschutzgerätes mit:
- einem Sperrelement (A1), auf welches eine erste Kraft (F1) wirkt und welches an der Vorrichtung so fixiert ist, dass es sich bei Überschreiten einer Grenztemperatur löst, wobei die temperaturabhängige Fixierung des Sperrelements (A1) durch eine Lötverbindung, ein Klebemittel und/oder durch eine Wachsverbindung realisiert ist;
- einem Schieber (S1), der in einem ersten Zustand (Z1) durch das fixierte Sperrelement (A1) blockiert ist und auf den eine zweite Kraft wirkt (F2), um diesen in einen zweiten Zustand (Z2) zu überführen, wenn das Sperrelement (A1) gelöst ist;
**gekennzeichnet durch**,
eine mit dem Schieber (S1) verbundene Rast-Halteeinrichtung (H1), durch die das als elektrisches Bauteil ausgebildete, auf einer Leiterplatte fixierte Sperrelement (A1) den Schieber mittelbar blockiert und durch welche die zweite Kraft (F2) nur als Teilkraftkomponente, reibschlüssig klemmend auf das Sperrelement (A1) wirkt, wobei die Rast-Halteeinrichtung (H1) wenigstens zwei elastische, nachgiebige Backen (B) aufweist, die sich im ersten Zustand (Z1) gegen das fixierte Sperrelement (A1) und gegen eine Umgebung (G) des Schiebers (S1) abstützen, weiterhin die Backen (B) jeweils eine nach außen orientierte Nut aufweisen, um jeweils einen Nocken (H2) aufzunehmen, wobei durch die Nocken (H2) die zweite Kraft (F2) auf die Backen (B) umgeleitet wird, um die Backen (B) noch innen zu drücken.

2. Vorrichtung nach Anspruch 1,
**dadurch gekennzeichnet, dass**
die erste Kraft (F1) und/oder die zweite Kraft (F2) durch eine vorgespannte Feder und/oder durch eine Masse bewirkt ist.

3. Vorrichtung nach einem der vorhergehenden Ansprüche, **gekennzeichnet durch** einen Keilsteg (S), welcher das Sperrelement (A1) relativ zu seiner Umgebung (G), an der dieses im ersten Zustand (Z1) fixiert ist, anhebt, wenn es beim Übergang in den zweiten Zustand (Z2) gegen den Keilsteg (S) gedrückt wird.

4. Vorrichtung nach einem der vorhergehenden Ansprüche,
**dadurch gekennzeichnet, dass** die krafterzeugenden Elemente so angeordnet sind, das die erste Kraft (F1) und die zweite Kraft (F2) parallel zu einander gerichtet sind und F1 ≤ F2 ist.

## Claims

1. A device for thermally tripping or disconnecting an overvoltage protection device, comprising:
- a locking element (A1) on which a first force (F1) acts and which is fixed to the device in such a way that said locking element is released when a limit temperature is exceeded,
wherein the temperature-dependent fixing of the locking element (A1) is realised by a solder connection, an adhesive and/or by a wax connection;
- a slider (S1) which is blocked in a first state (Z1) by the fixed locking element (A1), and on which a second force (Z2) acts in order to transfer said slide to a second state (Z2) when the locking element (A1) is released;
**characterized by**
a latching-holding device (H1) which is connected to the slider (S1) and by means of which the locking element (A1) blocks the slider indirectly and by means of which the second force (F2) only acts as a partial force component in a clamping manner on the locking element (A1), wherein the latching-holding device (H1) comprises at least two elastic, resilient jaws (B) which are supported in the first state (Z1) against the fixed locking element (A1) and against a surrounding area (G) of the slider (S1), the jaws (B) further each comprising an outwardly directed groove for accommodating one cam (H2) each, the second force (F2) being redirected onto the jaws (B) in order to press the jaws (B) inwardly.

2. A device according to Claim 1, **characterized in that** the first force (F1) and/or the second force (F2) is caused by a pretensioned spring and/or by a mass.

3. A device according to one of the preceding claims, **characterized by** a wedge-shaped web (S) which lifts the locking element (A1) relative to its surrounding area (G) on which it is fixed in the first state (Z1) when it is pressed against the wedge-shaped web (S) during transition into the second state (Z2).

4. A device according to one of the preceding claims, **characterized in that** the force-generating elements are arranged in such a way that the first force (F1) and the second force (F2) are directed parallel to each other and F1 ≤ F2.

## Revendications

1. Dispositif pour déclencher ou séparer thermiquement un appareil de protection contre les surtensions, comportant :
- un élément de blocage (A1) sur lequel agit une première force (F1) et qui est fixé au dispositif de manière à se détacher lors du dépassement d'une température limite, la fixation de l'élément de blocage (A1) dépendante de la température étant réalisée par une liaison brasée, un adhésif et/ou une liaison à cire,
- un tiroir (S1) qui, dans un premier état (Z1), est bloqué par l'élément de blocage fixé (A1) et sur lequel agit une seconde force (F2) pour le transférer dans un second état (Z2) lorsque l'élément de blocage (A1) est détaché ;
**caractérisé par**
un dispositif de retenue par enclenchement (H1) relié au tiroir (S1), par lequel l'élément de blocage (A1) réalisé sous forme de composant électrique et fixé sur une carte à circuits bloque le tiroir indirectement et par lequel la seconde force (F2) n'agit qu'en tant que composante de force partielle et avec serrage par coopération de friction sur l'élément de blocage (A1), le dispositif de retenue par enclenchement (H1) comprenant au moins deux mâchoires élastiques souples (B) qui prennent appui contre l'élément de blocage fixé (A1) dans le premier état (Z1) et qui prennent appui contre un environnement (G) du tiroir (S1), et de plus les mâchoires (B) présentent chacune une gorge orientée vers l'extérieur, afin de recevoir chacune une came (H2), la seconde force (F2) étant renvoyée vers les mâchoires (B) par les cames (H2) pour pousser les mâchoires (B) vers l'intérieur.

2. Dispositif selon la revendication 1,
**caractérisé en ce que**
la première force (F1) et/ou la seconde force (F2) est provoquée par un ressort précontraint et/ou par une masse.

3. Dispositif selon l'une des revendications précédentes,
**caractérisé par** une barrette en coin (S) qui soulève l'élément de blocage (A1) par rapport à son environnement (G) sur lequel celui-ci est fixé dans le premier état (Z1), lorsqu'il est poussé contre la barrette en coin (S) lors du transfert dans le second état (Z2).

4. Dispositif selon l'une des revendications précédentes, **caractérisé en ce que** les éléments de génération de force sont agencés de telle sorte que la première force (F1) et la seconde force (F2) sont orientées parallèlement l'une à l'autre et que F1 ≤ F2.
